# EUROPÄISCHE PATENTSCHRIFT

(11) **EP 0 224 072 B1**
(45) Veröffentlichungstag und Bekanntmachung des Hinweises auf die Patenterteilung: **18.07.1990**
(21) Anmeldenummer: 86115158.7
(22) Anmeldetag: 31.10.1986
(51) Int. Cl.: H01F 27/04, H01F 27/40

(54) **Transformator mit Sicherungseinrichtung**
Transformer with a protective device
Transformateur équipé d'un dispositif de sécurité

(30) Priorität: 15.11.1985 DE 3540637
(43) Veröffentlichungstag der Anmeldung: 03.06.1987
(73) Patentinhaber: SIEMENS AKTIENGESELLSCHAFT, 80333 München (DE)
(72) Erfinder: Alber, Friedrich, Dipl.-Ing., D-7316 Köngen (DE); Altmann, Gerhard, Dipl.-Ing., D-7312 Kirchheim/Unter Teck (DE)

(56) Entgegenhaltungen:
- EP-A- 0 140 269
- EP-A- 0 167 641
- DE-A- 2 623 156
- DE-C- 827 668
- FR-A- 2 545 641
- US-A- 3 474 374
- US-A- 3 710 002
- Elektrizitätswirtschaft, 83 Jahrgang (1984), Seiten 318-321

## Beschreibung

Die Erfindung betrifft einen Transformator mit einer Sicherungseinrichtung zum Abschalten bei innerhalb eines ölgefüllten Transformatorkessels auftretenden elektrischen Fehlern mit einer als Iₖ-Unterbrecher ausgebildeten Schmelzsicherung zwischen dem unteren Ende eines einer Oberspannungsdurchführung zugeordneten Leiterbolzens und einem zugehörigen Wicklungsanschlußpunkt.

Fehler im Inneren von Transformatoren werden üblicherweise bis heute durch außerhalb des Transformators angeordnete Elemente, wie beispielsweise Sicherungen in Kombination mit einem Trennschalter abgeschaltet. Diese Elemente sind luftgekühlt und können nach lang andauernder Belastung mit dem Mehrfachen des Nennstroms durch Überhitzung ihr Abschaltvermögen ganz oder teilweise verlieren. Im ungünstigsten Fall können diese Sicherungen im Ansprechfall sogar explodieren.

Gemäß einem in der Zeitschrift "Elektrizitätswirtschaft" im Jahrgang 83 auf den Seiten 318 bis 321 veröffentlichten Aufsatz mit dem Titel "Fabrikfertige, typgeprüfte, vollisoliserte Compact-Stationen mit Transformatoren und Iₖ₋Unter- brecher" sollen diese äußeren Elemente künftig eingespart und durch in den Transformator selbst eingebaute Sicherungen ersetzt werden. Diese Sicherungen, dort Iₖ-Unterbrecher genannt, haben eine definierte Kennlinie, sind für den Einbau unter Öl geeignet und so abgestimmt, daß sie selektiv nur bei inneren Transformatorfehlern ansprechen. Bei derartigen inneren Fehlern kann der Fall eintreten, daß ein im Wicklungsbereich entstehender Lichtbogen im Zuge der Energieflußrichtung auch im Bereich vor der Sicherung Fuß fassen kann, so daß unter Umgehung der eingebauten Sicherung die volle Netzkurzschlußleistung im Transformatorkessel umgesetzt wird.

Der Erfindung liegt daher die Aufgabe zugrunde, diese Sicherungen besonderer Bauart in dem jeweils zu schützenden ölgefüllten Transformator so anzuordnen und einzubauen, daß Kurzschlußlichtbögen hoher Leistung beim Auftreten von inneren Fehlern innerhalb des Transformatorkessels mit Sicherheit ausgeschlossen sind.

Erfindungsgemäß wird diese Aufgabe bei einem Transformator der eingangs genannten Art dadurch gelöst, daß der Abstand zwischen dem unteren Ende der Oberspannungsdurchführung und dem oberen Ende der Schmelzsicherung kleiner ist als die halbe Länge der Schmelzsicherung und daß der Leiterabschnitt zwischen dem unteren Ende der Oberspannungsdurchführung und der Schmelzsicherung lichtbogenfußpunktfrei ausgeführt sind. Zu diesem Zweck ist dieser Leiterabschnitt durch entsprechende Stücke von Schrumpfschläuchen eingehüllt. Darüber hinaus tragt die Schmelzsicherung einen sich in Richtung auf die Oberspannungsdurchführung öffnenden Schirm aus Isolierstoff.

Aus der US-PS 3 474 374 ist auch schon eine Schutzvorrichtung bekannt, die in einer Halterung aus Isolierstoff im Inneren eines Transformatorkessels beweglich angeordnet ist. Zur Führung der von außerhalb des Transformatorkessels einführbaren Schutzvorrichtung ist ein Teil der Halterung trichterförmig ausgebildet. Dieser trichterförmige Teil trägt jedoch nichts zur Unterdrükkung von möglichen Lichtbögen bei. Vielmehr sind zur Unterdrückung von Lichtbögen innerhalb des Transformatorkessels alle ungeschützten Teile der bekannten Anordnung mit Isolierstoff umhüllt.

Zweckmäßige Weiterbildungen der Erfindung bestehen darin, daß die Oberspannungsdurchführung als Steckdurchführung ausgeführt ist, und daß zusätzlich auch zwischen außerhalb des Transformatorkessels angeordneten, unterspannungsseitigen Sicherungen und Unterspannungsdurchführungen alle blanken Oberflächenabschnitte von die Unterspannung führenden Bauteilen durch Isolierschichten abgedeckt sind.

Besonders vorteilhafte Lösungen der Erfindung ergeben sich, wenn innerhalb der Schmelzsicherung der eigentliche Schmelzleiter vollständig unterhalb einer den Schirm tragenden Manschette liegt, wenn der Schirm einen nach oben offenen, die innere Anschlußstelle der Oberspannungsdurchführung umfassenden Kegelmantel oder Kelch darstellt, oder wenn die Oberspannungsdurchführung am oberen Rand einer Längswand des Transformatorkessels befestigt ist.

Die Vorteile der erfindungsgemäßen Lösung bestehen darin, daß trotz lediglich innen an die Oberspannungszuführung eingebauter Sicherungen eine unverändert gute Betriebssicherheit gewährleistet ist, daß dabei äußere Elemente zur Absicherung des Transformators auf der Oberspannungsseite entfallen, und daß die eingesetzten besonderen Sicherungen durch die gute Kühlung durch Transformatoröl die vorgesehenen Ansprechwerte sehr gut einhalten.

Ein Ausführungsbeispiel der Erfindung wird anhand einer Zeichnung näher erläutert.

Auf einem ausschnittsweise dargestellten Kesseldeckel eines Transformators mit einer Deckelwand 1 sind Schraubenbolzen 2, beispielsweise durch Schweißen, befestigt. Diese Schraubenbolzen 2 durchsetzen einen Metallflansch 3 einer Oberspannungsdurchführung, die durch Scheiben 4 und Muttern 5 gegen die Deckelwand 1 gepreßt ist und einen Dichtring 6 einklemmt.

Der Metallflansch 3 trägt in Vergußnuten 7 eine obere Gießharzmanschette 8 und eine untere Gießharzmanschette 9 und auf der Innenwand einer zentrischen Öffnung einen Dichtring 10 aus dauerelastischem Kunststoff. Die Gießharzmanschetten 8 und 9 bilden zusammen mit dem Dichtring 10 einen geraden und im Querschnitt kreisrunden Schacht zur Aufnahme eines einsteckbaren Leiterbolzens 11.

Die obere Gießharzmanschette 8 ist in üblicher Weise mit einem Wulst 12 zur Verlängerung des Kriechweges versehen.

Des untere Ende des Leiterbolzens 11 ist galvenisch mit dem oberen Ende einer Schmelzsicherung 13 verbunden, deren unteres Ende wiederum gelvanisch mit einer Wicklungsausleitung 14 verbunden iet. Die Schmelzeicherung 13 ist als sogenannter Iₖ-Unterbrecher ausgeführt und zum Einbau in ein Ölvolumen geeignet. Der Einbau des Iₖ-Unterbrechers in dss Ölvolumen hat außer der Isolierung auch eine sehr gute und gleichmäßige Kühlung desselben zur Folge und erhöht dadurch dessen Betriebssicherheit, insbesondere bei einer Belastung mit lang dauernden Strömen oberhalb des Nennstromes. Die Schmelzsicherung ist so abgestimmt, daß sie selektiv nur bei elektrischen Fehlern am oder im Aktivteil, also im Inneren des Transformators anspricht.

Der Abstand zwischen der unteren Gießharzmanschette 9 und der Schmelzsicherung 13 ist kleiner als deren halbe Länge, so daß ein von diesem Teil der Schmelzsicherung 13 über eine Manschette 15 getragener Schirm 16 mindestens noch die Austrittsstelle des Leiterbolzens 11 aus der Gießharzmanschette 9 gegen den freien Raum unter der Deckelwand 1 abschirmt. Die Manschette 15 und der Schirm 16 bestehen aus Isolierwerkstoff und haben daher einen verhältnismäßig großen Wärmeleitwiderstand. Aus diesem Grund ist es zur Verbesserung der Wärmeabfuhr aus der Schmelzeicherung 13 vorteilhaft, einen in dieser gehaltenen nicht dargestellten Schmelzdraht ganz oder im wesentlichen unterhalb der Manschette 15 anzuordnen.

Der Schirm 16 aus Isolierwerkstoff verhindert zuverlässig, daß ein aus dem nicht näher dargestellten Aktivteil des Transformators aufsteigender Lichtbogen einen Fußpunkt auf dem vor der Schmelzsicherung 13 liegenden Teil des Leiterbolzens 11 finden kann. Für den Fall, daß Teile des Leiterbolzens 11 oder mit diesem verbundene metallisch blanke Teile aus konstruktiven oder anderen Gründen von dem Schirm 16 nicht voll umfaßt werden können, sind diese Teile in nicht dargestellter Art mit Isolierschichten, beispielsweise in Schrumpfschlauchtechnik, abgedeckt.

Zur weiteren Ertüchtigung der auf ihrer Oberspannungsseite lediglich gegen innere Fehler abgesicherten Transformatoren sind auf der Unterspannungsseite alle an sich blanken Teile zwischen den Unterspannungsdurchführungen und den üblichen Unterspannungsschmelzsicherungen ebenfalls mit Isolierschichten abgedeckt.

## Patentansprüche

1. Transformator mit Sicherungseinrichtung zum Abschalten bei innerhalb eines ölgefüllten Transformatorkessels auftretenden elektrischen Fehlern, beispielsweise bei an den Wicklungen auftretenden Kurzschlüssen, mit einer als Iₖ-Unterbrecher ausgebildeten Schmelzsicherung (13) zwischen dem unteren Ende eines einer Oberspannungsdurchführung zugeordneten Leiterbolzens (11) und einem zugehörigen Wicklungsanschlußpunkt,
dadurch gekennzeichnet,
- daß der Abstand zwischen dem unteren Ende der Oberspannungsdurchführung und dem oberen Ende der Schmelzsicherung (13) kleiner ist als die halbe Länge der Schmelzsicherung (13) und
- daß der Leiterabschnitt zwischen dem unteren Ende der Oberspannungsdurchführung und der Schmelzsicherung (13) lichtbogenfußpunktfrei ausgeführt ist, indem
- dieser Leiterabschnitt durch entsprechende Stücke von Schrumpfschläuchen eingehüllt ist und
- die Schmelzsicherung (13) einen sich in Richtung auf die Oberspannungsdurchführung öffnenden Schirm (16) aus Isolierstoff trägt.

2. Transformator nach Anspruch 1,
dadurch gekennzeichnet, daß die Oberspannungsdurchführung als Steckdurchführung ausgeführt ist.

3. Transformator nach Anspruch 1 oder 2,
dadurch gekennzeichnet, daß zusätzlich auch zwischen außerhalb des Transformatorkessels angeordneten, unterspannungsseitigen Sicherungen und Unterspannungsdurchführungen alle blanken Oberflächenabschnitte von die Unterspannung führenden Bauteilen durch Isolierschichten abgedeckt sind.

4. Transformator nach einem der Ansprüche 1 bis 3,
dadurch gekennzeichnet, daß innerhalb der Schmelzsicherung (13). der eigentliche Schmelzleiter vollständig unterhalb einer den Schirm (16) tragenden Manschette (15) liegt.

5. Transformator nach einem der Ansprüche 1 bis 4,
dadurch gekennzeichnet, daß der Schirm (16) einen nach oben offenen, die innere Anschlußstelle der Oberspannungsdurchführung umfassenden Kegelmantel oder Kelch darstellt.

6. Transformator nach einem der Ansprüche 1 bis 5,
dadurch gekennzeichnet, daß die Oberspannungsdurchführung am oberen Rand einer Längswand des Transformatorkessels befestigt ist.

## Revendications

1. Transformateur comportant un dispositif de sécurité pour réaliser le débranchement dans le cas de défauts électriques apparaissant à l'intérieur d'une cuve remplie d'huile, du transformateur, par exemple dans le cas de courts-circuits apparaissant au niveau des enroulements, et comportant un coupe-circuit à fusible (13), réalisé sous la forme d'un interrupteur de courant Iₖ et disposé entre l'extrémité inférieure d'une broche de conducteur (11) associée à une traversée pour la haute tension et un point associé de raccordement de l'enroulement,
caractérisé par le fait
- que la distance entre l'extrémité inférieure de la traversée pour la haute tension et l'extrémité supérieure du coupe-circuit à fusible (13) est inférieure à la moitié de la longueur du coupe-circuit à fusible (13), et
- que la section de conducteur entre l'extrémité inférieure de la traversée pour la haute tension et le coupe-circuit à fusible (13) est réalisée de manière à ne pas former un point de départ pour un arc électrique, du fait que
- cette section de conducteur est enveloppée par des morceaux correspondants de tuyaux emmanchés par frettage, et
- le coupe-circuit à fusible (13) possède un écran de protection en matériau isolant (16), qui s'ouvre en direction de la traversée pour la haute tension.

2. Transformateur suivant la revendication 1, caractérisé par le fait que la traversée pour la haute tension est réalisée sous la forme d'une traversée à enfichage.

3. Transformateur suivant la revendication 1 ou 2, caractérisé par le fait qu'en outre, entre des coupe-circuits côté basse tension et des traversées pour la basse tension, prévus à l'extérieur de la cuve du transformateur, tous les éléments de surface nus de composants véhiculant la basse tension sont également recouverts par des couches isolantes.

4. Transformateur suivant l'une des revendications 1 à 3, caractérisé par le fait qu'à l'intérieur du coupe-circuit à fusible (13), le fil fusible proprement dit est disposé entièrement au-dessous d'un manchon (15) portant l'écran de protection (16).

5. Transformateur suivant l'une des revendications 1 à 4, caractérisé par le fait que l'écran de protection (16) forme une enveloppe conique ou une coupelle, ouverte vers le haut et entourant le point intérieur de raccordement de la traversée pour la haute tension.

6. Transformateur suivant l'une des revendications 1 à 5, caractérisé par le fait que la traversée pour la haute tension est fixée sur le bord supérieur d'une paroi longitudinale de la cuve du transformateur.

## Claims

1. Transformer with fusing device for disconnection in the case of electrical faults occurring within an oil-filled transformer tank, for example in the case of short-circuits occurring on the windings, with a safety fuse (13), formed as an Iₖ interrupter, between the lower end of a conductor bolt (11) assigned to a high-voltage bushing, and a winding terminal belonging to the said conductor bolt (11), characterised in that
- the distance between the lower end of the high-voltage bushing and the upper end of the safety fuse (13) is less than half the length of the safety fuse (13), and in that
-the conductor section between the lower end of the high-voltage bushing and the safety fuse (13) is constructed in such a way that it is without an arc base, in that
- this conductor section is encased by corresponding pieces of shrink tubing, and
-the safety fuse (13) carries a shield (16) which is open in the direction of the high-voltage bushing and is made of insulating material.

2. Transformer according to claim 1, characterised in that the high-voltage bushing is constructed as a plug-in bushing.

3. Transformer according to claim 1 or 2, characterised in that, in addition even between fuses on the low-voltage side arranged outside the transformer tank and low-voltage bushings, all the bare surface sections of components carrying the low voltage are covered by insulating layers.

4. Transformer according to one of claims 1 to 3, characterised in that, within the safety fuse (13), the actual fuse element lies completely underneath a sleeve (15) carrying the shield (16).

5. Transformer according to one of claims 1 to 4, characterised in that the shield (16) is in the form of a conical envelope or cup which opens upwards and encloses the internal connection point of the high-voltage bushing.

6. Transformer according to one of claims 1 to 5, characterised in that the high-voltage bushing is attached to the upper edge of a longitudinal wall of the transformer tank.
